# EUROPÄISCHE PATENTSCHRIFT

(11) **EP 2 122 664 B1**
(45) Veröffentlichungstag und Bekanntmachung des Hinweises auf die Patenterteilung: **25.06.2014**
(21) Anmeldenummer: 08708885.2
(22) Anmeldetag: 12.02.2008
(51) Int. Cl.: H01K 1/14, H01K 9/08

(54) **HALOGENGLÜHLAMPE**
HALOGEN INCANDESCENT LAMP
LAMPE À INCANDESCENCE HALOGÈNE

(30) Priorität: 19.02.2007 DE 102007008147
(43) Veröffentlichungstag der Anmeldung: 25.11.2009
(73) Patentinhaber: OSRAM GmbH, 80807 München (DE)
(72) Erfinder: BÜHLER, Manfred, 89542 Herbrechtingen (DE); MAYER, Hans, 89568 Hermaringen (DE); WITTMANN, Klaus, 89567 Sontheim (DE); ZELT, Sascha, 89179 Beimerstetten (DE)
(86) Internationale Anmeldenummer: PCT/EP2008/051640
(87) Internationale Veröffentlichungsnummer: WO 2008/101832

(56) Entgegenhaltungen:
- EP-A- 0 735 571
- EP-A- 1 628 326
- EP-A- 1 667 202
- EP-A- 1 667 205
- WO-A-02/07188
- E/ECE/324 Agreement concerning the adoption of uniform technical prescriptions for wheeled vehicles, equipment and parts which can be fitted and/or be used on wheeled vehicles and the conditions for reciprocal recognition of approvals granted on the basis of these prescriptions

## Beschreibung

Die Erfindung betrifft eine Halogenglühlampe gemäß dem Oberbegriff des Anspruchs 1.

### I. Stand der Technik

Eine derartige Halogenglühlampe ist beispielsweise in der EP 1 667 205 A2 offenbart. Diese Offenlegungsschrift beschreibt eine Halogenglühlampe mit zwei von einem Lampengefäß umschlossenen Glühfäden, die für unterschiedliche elektrische Leistungen ausgelegt sind. Der erste, für eine höhere elektrische Leistung ausgelegte Glühfaden dient beim Einsatz der Lampe in einem Kraftfahrzeugscheinwerfer zur Erzeugung des Fernlichts, während der zweite, für eine geringere elektrische Leistung ausgelegte Glühfaden zur Erzeugung eines Tagfahrlichts vorgesehen ist.

Die Offenlegungsschrift WO 02/07188 A1 beschreibt eine Halogenglühlampe für Kraftfahrzeugscheinwerfer mit mindestens einer als Einfachgewickel ausgebildeten Glühwendel, deren Maße und bzw. oder Geometrie auf eine Betriebsspannung von mindestens 20 Volt und eine elektrische Leistungsaufnahme im Bereich von 50 Watt bis 100 Watt abgestimmt sind, wobei die Länge des Einfachgewickels im Bereich von 4,0 mm bis 6,5 mm liegt.

Weitere Halogenglühlampen für Kraftfahrzeugscheinwerfer sind in den Dokumenten EP 0 735 571 A2, EP 1 628 326 A1 und EP 1 667 202 A1 offenbart.

### II. Darstellung der Erfindung

Es ist Aufgabe der Erfindung, eine gattungsgemäße Halogenglühlampe mit zwei Glühfäden bereitzustellen, die an einer Bordnetzspannung von nominal 24 Volt betreibbar ist und bei welcher zumindest der niederwattige Glühfaden, das heißt, der Glühfaden mit der geringeren Leistungsaufnahme, eine homogene Leuchtdichteverteilung erzeugt.

Diese Aufgabe wird erfindungsgemäß durch die Merkmale des Anspruchs 1 gelöst. Besonders vorteilhafte Ausführungen der Erfindung sind in den abhängigen Ansprüchen beschrieben.

Die erfindungsgemäße Halogenglühlampe besitzt zwei, innerhalb eines Lampengefäßes angeordnete Glühfäden, wobei ein erster Glühfaden für den Betrieb mit einer höheren elektrischen Leistung als der zweite Glühfaden ausgelegt ist, und die Glühfäden derart konstruiert sind, dass ihre Maße und beziehungsweise oder ihre Geometrie jeweils auf eine Betriebsspannung von mindestens 20 Volt abgestimmt sind, und zumindest der zweite Glühfaden eine als Einfachgewickel ausgebildete Glühwendel ist. Das Einfachgewickel des zweiten, niederwattigen Glühfadens erzeugt beim Einsatz der erfindungsgemäßen Lampe im Kraftfahrzeugscheinwerfer eine homogene Leuchtdichteverteilung und ermöglicht somit bei Fahrzeugen mit einer Bordnetzspannung von nominal 24 Volt ein homogenes Tagfahrlicht, Positionslicht oder Nebellicht.

Das Einfachgewickel des niederwattigen Glühfadens besitzt mindestens 30 Windungen und eine Länge im Bereich von 3,5 mm bis 5,5 mm, um durch die entsprechend dichte Anordnung der Wicklungen eine möglichst gute Homogenität der Leuchtdichteverteilung zu erzielen.

Der Wendeldrahtdurchmesser des Einfachgewickels des zweiten, niederwattigen Glühfadens liegt im Bereich von 40 Mikrometer bis 110 Mikrometer und der Außendurchmesser liegt vorzugsweise im Bereich von 0,5 mm bis 1,4 mm, um den niederwattigen Glühfaden auf eine Betriebsspannung von mindestens 20 Volt, insbesondere im Bereich von ca. 20 Volt bis 32 Volt, und eine elektrische Leistungsaufnahme an 28 Volt im Bereich von 15 Watt bis 50 Watt, und insbesondere im Bereich von ca. 17 Watt bis 22 Watt abzustimmen.

Der erste, höherwattige Glühfaden ist vorteilhafterweise ebenfalls eine als Einfachgewickel ausgebildete Glühwendel, um beim Einsatz der erfindungsgemäßen Lampe im Kraftfahrzeugscheinwerfer eines Fahrzeugs mit einer Bordnetzspannung von nominal 24 Volt zusätzlich auch für das Fernlicht bzw. Abblendlicht eine homogene Leuchtdichteverteilung zu erzeugen.

Vorteilhafterweise besitzt das Einfachgewickel des ersten, höherwattigen Glühfadens mindestens 20 Windungen und eine Länge im Bereich von 4,0 mm bis 6,5 mm, um durch die entsprechend dichte Anordnung der Wicklungen eine möglichst gute Homogenität der Leuchtdichteverteilung und beim Zusammenwirken mit dem Reflektor des Fahrzeugscheinwerfers eine gerichtete Lichtemission sowie einen wohl definierten Lichtkegel eine zu erzielen.

Vorzugsweise liegt der Wendeldrahtdurchmesser des Einfachgewickels des ersten, höherwattigen Glühfadens im Bereich von 100 Mikrometer bis 140 Mikrometer und der Außendurchmesser liegt vorzugsweise im Bereich von 1,2 mm bis 2,0 mm, um den höherwattigen Glühfaden auf eine Betriebsspannung von mindestens 20 Volt, insbesondere im Bereich von ca. 20 Volt bis 32 Volt, und eine elektrische Leistungsaufnahme an 28 Volt im Bereich von 50 Watt bis 100 Watt, und insbesondere im Bereich von ca. 55 Watt bis 80 Watt abzustimmen.

### III. Beschreibung des bevorzugten Ausführungsbeispiels

Nachstehend wird die Erfindung anhand eines bevorzugten Ausführungsbeispiels näher erläutert. Es zeigen:
Figur 1 Eine Seitenansicht eines bevorzugten Ausführungsbeispiels der erfindungsgemäßen Halogenglühlampe

In Figur 1 ist eine erfindungsgemäße Halogenglühlampe für einen Fahrzeugscheinwerfer dargestellt. Diese Halogenglühlampe besitzt ein gläsernes, im wesentlichen zylindrisches Lampengefäß 10, in dessen Innenraum zwei parallel zur Lampengefäßachse ausgerichtete Glühwendeln 21, 22 angeordnet sind, die zur Erzeugung eines Fernlichts und eines Tagfahrlichts dienen. Die Glühwendeln 21, 22 sind als einfach gewendelte Wolframdrähte ausgebildet. Die Wendelabgänge 211, 212 bzw. 221, 222 der Glühwendeln 21 bzw. 22 sind jeweils mit einer Molybdänfolie umwickelt, die als Schweißhilfe beim Verschweißen der Wendelabgänge 211, 212 bzw. 221, 222 mit Stromzuführungen für die Glühwendeln 21, 22 dient. Ein abgedichtetes Ende 11 des Lampengefäßes 10 ist in einem Lampensockel 30 verankert. Die erste Glühwendel 21 ist teilweise von einer aus Molybdänblech geformten Abblendkappe 4 umgeben. Die Abblendkappe 4 wird von einem ersten Stromzuführungsdraht 51 getragen, der zusammen mit einem zweiten 52 und dritten Stromzuführungsdraht 53 zur Energieversorgung der beiden Glühwendeln 21, 22 dient. Zu diesem Zweck ist ein erster Wendelabgang 211 der ersten Glühwendel 21 durch eine Buckelschweißung mit einer Schweißfahne 41 der Abblendkappe 4 verschweißt und dadurch über die Abblendkappe 4 elektrisch leitend mit dem ersten Stromzuführungsdraht 51 verbunden. Der zweite Wendelabgang 212 der ersten Glühwendel 21 ist mit dem dritten Stromzuführungsdraht 53 verschweißt. Der erste Wendelabgang 221 der zweiten Glühwendel 22 ist ebenfalls mit dem dritten Stromzuführungsdraht 53 verschweißt. Der zweite Wendelabgang 222 der zweiten Glühwendel 22 ist mit dem zweiten Stromzuführungsdraht 52 verschweißt. Die drei Stromzuführungsdrähte 51, 52, 53 bestehen jeweils aus Molybdän und sind zwischen zwei miteinander verschmolzenen Quarzglasstegen 13 fixiert, so dass sie in einer gemeinsamen Ebene angeordnet sind. Die drei Stromzuführungsdrähte 51, 52, 53 sind durch das abgedichtete Ende 11 des Lampengefäßes 10 hindurchgeführt und jeweils mit einer der drei Kontaktfahnen 61, 62 oder 62 elektrisch leitend verbunden. Die drei Kontaktfahnen 61, 62, 63 ragen seitlich aus dem Lampensockel 30 heraus und bilden die elektrischen Anschlüsse der Halogenglühlampe. Der Lampensockel 30 ist als Metall-Kunststoff-Sockel ausgebildet, der sowohl einen metallischen Sockelabschnitt 31 als auch einen aus Kunststoff bestehenden Sockelabschnitt 32 aufweist. In dem metallischen Sockelabschnitt 31 ist das Lampengefäß 10 verankert und der aus Kunststoff bestehende Sockelabschnitt 32 ist mit den elektrischen Kontakten 61, 62, 63 der Lampe versehen.

Die erste Glühwendel 21 ist als einfach gewendelte Glühwendel mit einer nominalen Betriebsspannung von 24 V und einer elektrischen Leistung an 28 V im Bereich von ca. 55 W bis 80 W ausgebildet. Sie dient vorzugsweise zur Erzeugung des Fernlichts. Die Daten der ersten Glühwendel 21 sind in der nachstehenden Tabelle 1 aufgelistet.

Die zweite Glühwendel 22 ist als einfach gewendelte Glühwendel mit einer nominalen Betriebsspannung von 24 V und einer elektrischen Leistung an 28 V im Bereich von ca. 17 W bis 22 W ausgebildet. Sie dient vorzugsweise zur Erzeugung des Tagfahrlichts. Die Daten der zweiten Glühwendel 22 sind in der nachstehenden Tabelle 2 aufgelistet.

**Tabelle 1: Wendeldaten der ersten, höherwattigen Glühwendel:**

| | |
|---|---|
| Windungszahl | 28,5 |
| Länge des Einfachgewickels | 5,5 mm ± 0,1 mm |
| Außendurchmesser der Wendel | 1,4 mm ± 0,1 mm |
| Dicke bzw. Durchmesser des Wendeldrahts | 120 µm ± 10 µm |

**Tabelle 2: Wendeldaten der zweiten, niederwattigen Glühwendel:**

| | |
|---|---|
| Windungszahl | 47 |
| Länge des Einfachgewickels | 4,8 mm ± 0,1 mm |
| Außendurchmesser der Wendel | 0,9 mm ± 0,1 mm |
| Dicke bzw. Durchmesser des Wendeldrahts | 60 µm ± 5 µm |

## Patentansprüche

1. Halogenglühlampe für Kraftfahrzeugscheinwerfer mit zwei, innerhalb eines Lampengefäßes (10) angeordneten Glühfäden (21, 22), wobei
- ein erster Glühfaden (21) für den Betrieb mit einer höheren elektrischen Leistung als der zweite Glühfaden (22) ausgelegt ist, und
- die Glühfäden (21, 22) derart konstruiert sind, dass ihre Maße und beziehungsweise oder ihre Geometrie jeweils auf eine Betriebsspannung von mindestens 20 Volt abgestimmt sind, und zumindest der zweite Glühfaden (22) eine als Einfachgewickel ausgebildete Glühwendel ist,
**dadurch gekennzeichnet, dass**
die Maße und beziehungsweise oder Geometrie des als Einfachgewickel ausgebildeten zweiten Glühfadens (22) auf eine elektrische Leistungsaufnahme an 28 Volt im Bereich von 15 Watt bis 50 Watt abgestimmt sind, wobei
- die Länge des Einfachgewickels (22) im Bereich von 3,5 mm bis 5,5 mm liegt,
- der Außendurchmesser des Einfachgewickels des zweiten Glühfadens (22) im Bereich von 0,5 mm bis 1,4 mm liegt,
- der Durchmesser des Wendeldrahtes des Einfachgewickels des zweiten Glühfadens (22) im Bereich von 40 Mikrometer bis 110 Mikrometer liegt, und
- das Einfachgewickel des zweiten Glühfadens (22) mindestens 30 Windungen besitzt.

2. Halogenglühlampe nach Anspruch 1, wobei der erste Glühfaden (21) eine als Einfachgewickel ausgebildete Glühwendel ist.

3. Halogenglühlampe nach Anspruch 2, wobei die Maße und beziehungsweise oder Geometrie des als Einfachgewickel ausgebildeten ersten Glühfadens (21) auf eine elektrische Leistungsaufnahme an 28 V im Bereich von 50 Watt bis 100 Watt abgestimmt sind.

4. Halogenglühlampe nach einem der Ansprüche 2 oder 3, wobei die Länge des Einfachgewickels des ersten Glühfadens (21) im Bereich von 4,0 mm bis 6,5 mm liegt.

5. Halogenglühlampe nach einem oder mehreren der Ansprüche 2 bis 4, wobei der Außendurchmesser des Einfachgewickels des ersten Glühfadens (21) im Bereich von 1,2 mm bis 2,0 mm liegt.

6. Halogenglühlampe nach einem oder mehreren der Ansprüche 2 bis 5, wobei der Durchmesser des Wendeldrahtes des Einfachgewickels des ersten Glühfadens (21) im Bereich von 100 Mikrometer bis 140 Mikrometer liegt.

7. Halogenglühlampe nach einem oder mehreren der Ansprüche 2 bis 6, wobei das Einfachgewickel des ersten Glühfadens (21) mindestens 20 Windungen besitzt.

## Claims

1. Halogen incandescent lamp for motor vehicle headlamps comprising two incandescent filaments (21, 22) arranged within a lamp vessel (10), wherein
- a first incandescent filament (21) is designed for operation with a higher electrical power than the second incandescent filament (22), and
- the incandescent filaments (21, 22) are constructed in such a way that their dimensions and/or their geometry are matched in each case to an operating voltage of at least 20 volts, and at least the second incandescent filament (22) is a single-coil incandescent filament,
**characterized in that**
the dimensions and/or geometry of the second incandescent filament (22), which is in the form of a single-coil filament, are matched to an electrical power consumption on 28 volts in the range of from 15 watts to 50 watts,
wherein
- the length of the single coil (22) is in the range of from 3.5 mm to 5.5 mm,
- the outer diameter of the single coil of the second incandescent filament (22) is in the range of from 0.5 mm to 1.4 mm,
- the diameter of the filament wire of the single coil of the second incandescent filament (22) is in the range of from 40 micrometres to 110 micrometres, and
- the single coil of the second incandescent filament (22) has at least 30 turns.

2. Halogen incandescent lamp according to Claim 1, wherein the first incandescent filament (21) is a single-coil incandescent filament.

3. Halogen incandescent lamp according to Claim 2, wherein the dimensions and/or geometry of the first incandescent filament (21), which is in the form of a single-coil filament, are matched to an electrical power consumption on 28 V in the range of from 50 watts to 100 watts.

4. Halogen incandescent lamp according to either of Claims 2 and 3, wherein the length of the single coil of the first incandescent filament (21) is in the range of from 4.0 mm to 6.5 mm.

5. Halogen incandescent lamp according to one or more of Claims 2 to 4, wherein the outer diameter of the single coil of the first incandescent filament (21) is in the range of from 1.2 mm to 2.0 mm.

6. Halogen incandescent lamp according to one or more of Claims 2 to 5, wherein the diameter of the filament wire of the single coil of the first incandescent filament (21) is in the range of from 100 micrometres to 140 micrometres.

7. Halogen incandescent lamp according to one or more of Claims 2 to 6, wherein the single coil of the first incandescent filament (21) has at least 20 turns.

## Revendications

1. Lampe à incandescence halogène pour phares de véhicule automobile comportant deux filaments incandescents (21, 22) disposés à l'intérieur d'une enveloppe (10), dans laquelle
- un premier filament incandescent (21) est conçu pour fonctionner avec une plus grande puissance électrique que le deuxième filament incandescent (22),
- les filaments incandescents (21, 22) sont construits de telle sorte que leurs dimensions et/ou leur géométrie sont respectivement adaptées à une tension de service d'au moins 20 volts, et au moins le deuxième filament incandescent (22) est un filament boudiné réalisé en tant que bobinage simple,
**caractérisée en ce que**
les dimensions et/ou la géométrie du deuxième filament incandescent (22) réalisé en tant que bobinage simple sont adaptées à une puissance électrique à 28 volts dans la plage de 15 watts à 50 watts, dans laquelle
- la longueur du bobinage simple (22) se situe dans la plage de 3,5 à 5,5 mm,
- le diamètre externe du bobinage simple du deuxième filament incandescent (22) se situe dans la plage de 0,5 mm à 1,4 mm,
- le diamètre du filament spiralé du bobinage simple du deuxième filament incandescent (22) se situe dans la plage de 40 microns à 110 microns, et
- le bobinage simple du deuxième filament incandescent (22) possède au moins 30 enroulements.

2. Lampe à incandescence halogène selon la revendication 1, dans laquelle le premier filament incandescent (21) est un filament bobiné réalisé en tant que bobinage simple.

3. Lampe à incandescence halogène selon la revendication 2, dans laquelle les dimensions et/ou la géométrie du premier filament (21) réalisé en tant que bobinage simple sont adaptées à une puissance électrique à 28 volts dans la plage de 50 watts à 110 watts.

4. Lampe à incandescence halogène selon l'une des revendications 2 ou 3, dans laquelle la longueur du bobinage simple du premier filament incandescent (21) se situe dans la plage de 4,0 mm à 6,5 mm.

5. Lampe à incandescence halogène selon l'une ou plusieurs des revendications 2 à 4, dans laquelle le diamètre externe du bobinage simple du premier filament incandescent (21) se situe dans la plage de 1,2 mm à 2,0 mm.

6. Lampe à incandescence halogène selon l'une ou plusieurs des revendications 2 à 5, dans laquelle le diamètre du filament spiralé du bobinage simple du premier filament incandescent (21) se situe dans la plage de 100 microns à 140 microns.

7. Lampe à incandescence halogène selon l'une ou plusieurs des revendications 2 à 6, dans laquelle le bobinage simple du premier filament incandescent (21) possède au moins 20 enroulements.
